# EUROPÄISCHE PATENTSCHRIFT

(11) **EP 0 769 264 B1**
(45) Veröffentlichungstag und Bekanntmachung des Hinweises auf die Patenterteilung: **22.09.1999**
(21) Anmeldenummer: 96112339.5
(22) Anmeldetag: 31.07.1996
(51) Int. Cl.: A47K 3/22, E05D 15/06

(54) **Schiebeteilhalterung für Duschabtrennungen**
Support for sliding element of a shower partition
Fixation pour organe coulissant d'un écran de douche

(30) Priorität: 20.10.1995 DE 29516569 U
(43) Veröffentlichungstag der Anmeldung: 23.04.1997
(73) Patentinhaber: KERMI GmbH, 94447 Plattling (DE)
(72) Erfinder: Merz, Günter, 94469 Deggendorf (DE)
(74) Vertreter: Köckeritz, Günter

(56) Entgegenhaltungen:
- EP-A- 0 642 757
- DE-C- 702 187

## Beschreibung

Die Erfindung betrifft eine Schiebeteilhalterung in bogenförmigen Bereichen, insbesondere an Eck- oder Rundduschabtrennungen.

Es sind Schiebeteilhalterungen an bogenförmigen Duschabtrennungen bekannt, die eine Achse aufweisen, deren eines Ende verdrehsicher mit dem Schiebeteil verbunden ist und deren anderes Ende in einer Laufrolle steckt, wo sie zusammen mit der Laufrolle eine Kugelgelenkverbindung darstellt (vgl. EP-A-0642757). Von Nachteil bei diesen Schiebeteilhalterungen ist, daß die unter Gewichtslast stehende Laufrolle aus der senkrechten Ebene abkippt und damit ein gegen die Laufrichtung der Laufrolle entstehendes Bremsschleifen am oberen Teil der Führung bewirkt.

Aufgabe der vorliegenden Erfindung ist es, eine Schiebeteilhalterung zu schaffen, die bei Vermeidung der Nachteile der bekannten Ausführungen eine einwandfreie Schiebeteilführung, selbst in engen Kurven, gewährleistet.

Diese Aufgabe wird dadurch gelöst, daß, ausgehend von einer Schiebteilhalterung mit einer Achse, die mit ihrem einen Ende verdrehsicher mit dem Schiebeteil verbunden ist und die mit ihrem anderen Ende in einer Laufrolle steckt, wo sie zusammen mit der Laufrolle eine Kugelgelenkverbindung darstellt, auf dieser Achse ein auf ihr fest positioniertes Zwischenteil angeordnet ist, das von einem sich lotrecht erstreckenden, die Laufrolle begrenzenden Bereich ausgehende Abschrägungen in Verschieberichtung des Schiebeteiles aufweist.

Vorteilhafte weitergehende Ausgestaltungsmerkmale der Erfindung bestehen darin, daß sich das Zwischenteil in axialer Richtung an dem Schiebeteil abstützt und daß das Zwischenteil mit einem in das Schiebeteil ragenden Zapfen versehen ist.

Die Erfindung wird anhand einer Zeichnung in einem Ausführungsbeispiel nachfolgend näher beschrieben. Die Zeichnung zeigt in
- Fig. 1: die Draufsicht auf eine Schiebetür, die über in Laufrollen schwenkbar gelagerte Halterungen an einer Rundduschabtrennung verfahrbar ist,
- Fig.2: einen vergrößerten Schnitt durch die Anordnung der Figur 1.

Mit 1 ist eine Rundduschabtrennung bezeichnet, gegenüber der eine Schiebetür 2 mittels in Profilleisten der Duschabtrennung geführten Laufrollen 3 bewegbar angeordnet ist. Die Laufrollen 3 weisen eine Achse 4 auf, die mit ihrem einen Ende verdrehsicher in die Schiebetür 2 gesteckt und dort mit einer Schraube 5 befestigt ist und die mit ihrem anderen Ende mit Spiel in der Laufrolle 3 steckt, wo sie zusammen mit der Laufrolle eine Kugelgelenkverbindung darstellt. Die Achsen 4 als Schiebetürhalterungen sind somit in den Laufrollen 3 schwenkbar und die Laufrollen 3 auf den Achsen 4 drehbar gelagert. Auf jeder Achse 4 ist ein auf ihr fest positioniertes Zwischenteil 6 angeordnet, das von einem sich lotrecht erstreckenden, die Laufrolle 3 begrenzenden Bereich 7 ausgehende Abschrägungen 8 in Verschieberichtung der Schiebetür 2 aufweist. Das Zwischenteil 6 stützt sich in axialer Richtung an der Schiebetür 2 ab und ist über einen in die Schiebetür 2 ragenden Zapfen 9 gegen Verdrehung gesichert. Die Achsen 4 stecken in einer Ausnehmung 10 der Laufrollen, die in Richtung der Schiebetür 2 eine größere Öffnung 11 aufweist, als die Öffnung 12 in entgegengesetzter Richtung. Die aus Metall bestehenden Achsen 4 können somit problemlos in die aus Kunststoff bestehenden Laufrollen 3 reingedrückt werden. Um die Laufrollen in ihrer Kugelgelenklage auf den Achsen zu sichern, sind, die Öffnungen 11 verkleinernde Ringscheiben 13 aus Metall oder glasfaserverstärktem Kunststoff vorgesehen. Sie werden zur Befestigung in eine, in den Laufrollen vorgesehene, Ringnut 14 reingedrückt.

## Patentansprüche

1. Schiebeteilhalterung an bogenförmigen Bereichen, insbesondere an Eck- oder Rundduschabtrennungen, mit einer Achse (4), die mit ihrem einen Ende verdrehsicher mit einern Schiebeteil (2) verbunden ist und die mit ihrem anderen Ende in einer Laufrolle (3) steckt, wo sie zusammen mit der Laufrolle eine Kugelgelenkverbindung darstellt, dadurch gekennzeichnet, daß auf der Achse (4) ein auf ihr fest positioniertes Zwischenteil (6) angeordnet ist, das von einem sich lotrecht erstreckenden, die Laufrolle (3) begrenzenden Bereich (7) ausgehende Abschrägungen (8) in Verschieberichtung des Schiebeteiles (2) aufweist.

2. Schiebeteilhalterung nach Anspruch 1, dadurch gekennzeichnet, daß sich das Zwischenteil (6) in axialer Richtung an dem Schiebeteil (2) abstützt.

3. Schiebeteilhalterung nach Anspruch 2, dadurch gekennzeichnet, daß das Zwischenteil (6) mit einem in das Schiebeteil (2) ragenden Zapfen (9) versehen ist.

## Claims

1. Support for a slidable component part sliding along arcuate regions, more especially along angular or circular shower partitions, said support having a shaft (4), which is non-rotatably connected at one end to a slidable component part (2) and fits with its other end in a roller (3), where it represents a ball and socket joint connection together with the roller, characterised in that an intermediate member (6) is disposed on the shaft (4), which intermediate member is securedly positioned on said shaft and has taperings (8) in the direction of displacement of the slidable component part (2), said taperings extending from a vertically extending region (7) defining the roller (3).

2. Support for a slidable component part according to claim 1, characterised in that the intermediate member (6) is supported in the axial direction on the slidable component part (2).

3. Support for a slidable component part according to claim 2, characterised in that the intermediate member (6) is provided with a pin (9) protruding into the slidable component part (2).

## Revendications

1. Support de pièce coulissant sur des parties courbes, en particulier de parois rondes ou de coin pour douche, présentant un axe (4) qui, par une de ses extrémités, est relié à une pièce coulissante (2) de manière à ne pas pouvoir tourner, et qui, par son autre extrémité, s'enfiche dans un galet (3) en formant avec le galet une liaison à articulation sphérique, caractérisé en ce qu'une pièce intermédiaire (6) est disposée fixement sur l'axe (4), laquelle pièce intermédiaire présente des biseaux (8) orientés dans la direction de coulissement de la pièce coulissante (2) et partant d'une zone (7) s'étendant verticalement et délimitant le galet (3).

2. Support de pièce coulissante selon la revendication 1, caractérisé en ce que la pièce intermédiaire (6) s'appuie sur la pièce coulissante (2) dans la direction axiale.

3. Support de pièce coulissante selon la revendication 2, caractérisé en ce que la pièce intermédiaire (6) est dotée d'un tourillon (9) débordant dans la pièce coulissante (2).
